# EUROPÄISCHE PATENTSCHRIFT

(11) **EP 1 814 419 B1**
(45) Veröffentlichungstag und Bekanntmachung des Hinweises auf die Patenterteilung: **22.06.2011**
(21) Anmeldenummer: 05800685.9
(22) Anmeldetag: 07.11.2005
(51) Int. Cl.: A45B 9/04, A63C 11/22, A61H 3/02

(54) **STOCKSPITZE**
POLE TIP
POINTE DE BATON

(30) Priorität: 08.11.2004 AT 80704 U
(43) Veröffentlichungstag der Anmeldung: 08.08.2007
(73) Patentinhaber: Komperdell Sportartikel Gesellschaft m.b.H., 5310 Mondsee (AT)
(72) Erfinder: ROISER, Thomas, A-5310 Mondsee (AT)
(74) Vertreter: Hehenberger, Reinhard
(86) Internationale Anmeldenummer: PCT/AT2005/000438
(87) Internationale Veröffentlichungsnummer: WO 2006/047803

(56) Entgegenhaltungen:
- EP-A- 1 118 363
- CH-A- 190 454
- DE-B- 1 035 318
- DE-U1- 20 318 553
- DE-U1- 29 807 586

## Beschreibung

Die Erfindung betrifft eine Stockspitze, wie sie für Stöcke, deren dem Griff gegenüberliegendes Ende mit einer Spitze aus hartem Werkstoff, z.B. Hartmetall oder Hartstoff (WIDIA-Spitze), ausgestattet ist, verwendet werden kann, mit den Merkmalen des einleitenden Teils von Anspruch 1. Eine solche Stockspitze ist aus der DE 298 07 586 U1 bekannt.

Solche Stöcke können sein Rehabilitationsstöcke, Krückstöcke, Spazierstöcke, Gehstöcke, Stöcke zum Bergsteigen, Wanderstöcke, Jagdstöcke, Skistöcke, Langlaufstöcke oder Stöcke für das Nordic Walking.

Stöcke mit Stockspitzen, deren aus hartem Werkstoff bestehender Teil vor- und zurückschiebbar ist, sind bekannt. Beispielsweise wird auf die DE 298 07 586 U1, die AT 405 605 B (= DE 298 80 055 U1) verwiesen. Bei diesen bekannten Stockspitzen ist ein die Spitze aus hartem Werkstoff haltender Bauteil in einem hülsenförmigen Teil verschiebbar geführt, wobei die vorgeschobene Stellung durch Verrasten festgelegt ist.

Bei den bekannten Ausführungsformen von Stockspitzen wird der die Spitze aus hartem Werkstoff haltende Teil durch eine in die Stockspitze eingebaute Schraubenfeder in seine vorgeschobene Stellung hin belastet.

Der Erfindung liegt die Aufgabe zu Grunde, eine Stockspitze der eingangs genannten Gattung vorzustellen, bei der die Spitze aus hartem Werkstoff in beiden Lagen, also in der vorgeschobenen und in der zurückgezogenen Lage, arretiert werden kann.

Gelöst wird diese Aufgabe erfindungsgemäß mit einer Stockspitze, welche die Merkmale des Anspruches 1 aufweist.

Bevorzugte und vorteilhafte Ausgestaltungen der Erfindung sind Gegenstand der Unteransprüche.

Dank der erfindungsgemäßen Ausgestaltung einer Stockspitze ist diese so ausgebildet, dass der die Spitze aus hartem Werkstoff tragende Teil der Stockspitze von der in der Stockspitze eingebauten Feder in die zurückgezogene, also die nicht wirksame Stellung belastet wird. So ist sichergestellt, dass die Spitze aus hartem Werkstoff nicht unerwünscht in ihre vorgeschobene, also über die Skistockspitze nach unten überstehenden Lage (Gebrauchslage) vorgeschoben werden kann, wenn sich die Arretierung unbeabsichtigt lösen sollte.

Besonders vorteilhaft ist die erfindungsgemäße Stockspitze in Verbindung mit Sportstöcken, die am unteren Ende, also im Bereich der Stockspitze, einen Fuß aus elastischem Werkstoff, wie Kunst- oder Naturgummi ("Gummi-Pad") tragen, wie dies beispielsweise bei Stöcken für das Nordic Walking üblich ist. Bei dieser Anwendung der erfindungsgemäßen Stockspitze kann für das Gehen in weichem Gelände die Stockspitze so eingestellt werden, dass ihre Spitze aus hartem Werkstoff über den Fuß aus gummielastischem Werkstoff übersteht oder so eingestellt werden, dass die Spitze aus hartem Werkstoff gegenüber dem Fuß zurückgezogen ist, wenn der Stock mit der erfindungsgemäßen Stockspitze auf hartem Boden (Asphalt oder ähnl.) benutzt wird anderseits.

Weitere Einzelheiten und Merkmale der Erfindung ergeben sich aus der nachstehenden Beschreibung bevorzugter Ausführungsbeispiele der erfindungsgemäßen Stockspitze an Hand der Zeichnungen.

Es zeigt: Fig. 1 eine erste Ausführungsform in Ansicht, Fig. 2 einen Schnitt längs der Linie II-II in Fig. 1, Fig. 3 eine abgeänderte Ausführungsform in Ansicht und Fig. 4 einen Schnitt längs der Linie IV-IV in Fig. 3.

Eine erfindungsgemäße Stockspitze 2 besteht aus einem äußeren, hülsenförmig ausgebildeten Gehäuse 4, in dem ein Halter 6 für eine Spitze 8 aus hartem Werkstoff (Hartmetall, Hartstoff, insbesondere WIDIA) eingesetzt ist. Der Halter 6 für die Spitze 8 ist relativ zum hülsenförmigen Teil 4 verschiebbar.

Zwischen einer nach innen vorspringenden Stufe 10 an der Innenseite des hülsenförmigen Gehäuses 4 und einer nach außen vorspringenden Stufe 12 am Außenumfang des Halters 6 ist eine Schraubenfeder 14 aufgenommen. Die Schraubenfeder 14 belastet das gegenüber dem Träger 6 verschiebbare Gehäuse 4 in der in Fig. 1 gezeigten Lage nach unten in Richtung auf die Spitze 8 aus hartem Werkstoff hin.

In dem Halter 6 für die Spitze 8 aus hartem Werkstoff ist eine Aufnahmebohrung 16 für ein Stockrohr (nicht gezeigt) vorgesehen.

Am oberen Ende des Trägers 6 für die Spitze 8 aus hartem Werkstoff ist ein Flansch 18 zum Befestigen (Aufschnappen) eines Skitellers 20 vorgesehen.

Am unteren, verjüngt ausgebildeten Ende 24 des Gehäuses 4 ist im gezeigten Ausführungsbeispiel (Fig. 2) ein asymmetrischer Fuß 22 (Gummi-Pad) vorgesehen, wie er für die unteren Enden von Stöcken für das Nordic Walking üblich ist. Der Fuß 22 aus gummielastischem natürlichen oder synthetischen Werkstoff ist über das untere Ende 24 des Gehäuses 4 (abnehmbar) aufgeschoben und hält dort primär durch Reibschluss.

In den Fig. 1 und 2 ist die erfindungsgemäße Stockspitze 2 in der Stellung gezeigt, in der die Spitze 8 aus hartem Werkstoff unten über den Fuß 22 vorsteht. In dieser Stellung wird der Träger 6 entgegen der Kraft der Feder 14 durch Eingriff der Enden eines Querstiftes 26 in die nach oben abgebogenen Enden 32 von in der Wand des Gehäuses 4 vorgesehenen, im Wesentlichen C-förmigen Öffnungen 30 gehalten. Dabei ist zu beachten, dass die C-förmigen Öffnungen 30 einander im Gehäuse 4 diametral gegenüberliegen und zu dessen Achse 5 zentrisch symmetrisch zueinander ausgerichtet sind, d.h. die Schenkel 34, 36 der C-förmigen Öffnungen 30 mit ihren nach unten 38 bzw. nach oben weisenden Enden 32 sind bezüglich der Stege 40 dieser Öffnungen 30 in entgegengesetzte Richtungen ausgerichtet. So kann durch Verdrehen von Gehäuse 4 und Träger 6 zueinander die Arretierung gelöst und die erfindungsgemäße Stockspitze 2 so verstellt werden, dass der Träger 6 mit der Spitze 8 aus hartem Werkstoff gegenüber dem hülsenförmigen Gehäuse 4 zurückgezogen ist und die Spitze 8 aus hartem Werkstoff nicht über die untere Endfläche 23 eines am unteren Ende 24 des Gehäuses 4 angesetzten Fußes 22 übersteht.

Um zu verhindern, dass sich die Enden des Stiftes 26 unbeabsichtigt aus den Schenkeln 34 bzw. 36 der C-förmigen Ausnehmungen 30 bewegen, ist der Übergangsbereich zwischen den Schenkeln 34, 36 in den Steg 40 der Ausnehmungen 30 mit einer geringeren lichten Weite ausgebildet als der Durchmesser des Stiftes 26, sodass das Verdrehen von hülsenförmigem Gehäuse 4 und Träger 6 relativ zueinander, um die Enden des Stiftes 26 aus dem Bereich eines der Schenkel 34, 36 der C-förmigen Ausnehmungen 30 in den Bereich des Steges 40 dieser Ausnehmungen 30 zu bewegen, nur mit Krafteinwirkung möglich ist, wobei der Werkstoff des Gehäuses 4 (elastisch) verformt wird, wenn die Enden des Stiftes 26 durch die Engstelle zwischen den Schenkeln 34, 36 und dem Steg 40 der Öffnungen 30 treten.

Von Vorteil ist dabei, dass bei der erfindungsgemäßen Stockspitze 2 das Stockrohr in den Träger 6 für die Spitze 8 aus hartem Werkstoffe eingreift, sodass sich die Stocklänge beim Verändern der Lage der Spitze 8 relativ zum hülsenförmigen Gehäuse 4 nicht ändert, wenn die Spitze 8 aus ihrer über den Fuß 22 vorstehenden Stellung in die gegenüber dem Fuß 22 zurückgezogene Stellung bewegt wird oder umgekehrt.

Die in den Fig. 3 und 4 gezeigte Ausführungsform einer erfindungsgemäßen Stockspitze 2 entspricht im Wesentlichen der in den Fig. 1 und 2 gezeigten Ausführungsform, wobei jedoch für das Befestigen des Tellers 20 am hülsenförmigen Gehäuse 4 von diesem radial nach außen abstehende Zapfen 40 angeformt sind, die einander diametral gegenüber liegen, sodass ein Stockteller mit einer bajonettverschlussartigen Verriegelungsvorrichtung an der Stockspitze 2 festgelegt werden kann. Alternativ können bei der in den Fig. 3 und 4 gezeigten Ausführungsform auch Teller 20 festgelegt werden, wie sie in Fig. 1 und 2 gezeigt sind.

Zusammenfassend kann ein Ausführungsbeispiel der Erfindung wie folgt beschrieben werden:
Eine Spitze 2 für Stöcke, insbesondere für Stöcke für den Wintersport, vornehmlich Stöcke für das Nordic Walking, besteht aus einem hülsenförmigen Gehäuse 4, das relativ zu einem Träger 6 für die Spitze 8 aus hartem Werkstoff axial verschiebbar ist. In dem Träger 6 für die Spitze 8 aus hartem Werkstoff ist eine Aufnahmeöffnung 16 für das Stockrohr vorgesehen. Zwischen Schultern 10, 12 im hülsenförmigen Gehäuse 4 und an dem Träger 6 ist eine Feder 14 eingespannt, die das hülsenförmige Gehäuse 4 in seine gegenüber dem Träger 6 zurückgezogene Stellung belastet. Zum Arretieren der Endstellungen (vorgeschobene Stellung und zurückgezogene Stellung) des Trägers 6 mit der Spitze 8 aus hartem Werkstoff ist eine Arretierung mit einem Stift 26, der in wenigstens eine C-förmige Öffnung 30 im hülsenförmigen Gehäuse 4 eingreift, vorgesehen.

## Patentansprüche

1. Stockspitze (2) zum Befestigen am unteren Ende von Stöcken, insbesondere Stöcken für den Wintersport, mit einem Träger (6) für eine Spitze (8) aus hartem Werkstoff, wobei in dem Träger (6) eine Aufnahmeöffnung (16) für das Stockrohr vorgesehen ist, und wobei ein den Träger (6) umgebendes, hülsenförmiges Gehäuse (4) vorgesehen ist, das relativ zum Träger (6) verschiebbar ist, **dadurch gekennzeichnet, dass** das Gehäuse (4) durch eine Feder (14) in seine dem die Spitze (8) aus hartem Werkstoff tragenden Ende des Trägers (6) angenäherte Stellung hin belastet ist und dass die Feder (14) zwischen einer Schulter (10) an der Innenseite des hülsenförmigen Gehäuses (4) und einer Schulter (12) an der Außenseite des Trägers (6) eingespannt ist.

2. Stockspitze nach Anspruch 1, **dadurch gekennzeichnet, dass** die Feder (14) eine Schraubenfeder ist.

3. Stockspitze nach Anspruch 1 oder 2, **dadurch gekennzeichnet, dass** auf das untere Ende (24) des hülsenförmigen Gehäuses (4) ein Fuß (22) aus gummielastischem Werkstoff aufgesetzt ist.

4. Stockspitze nach einem der Ansprüche 1 bis 3, **dadurch gekennzeichnet, dass** in dem Träger (6) ein quer zu dessen Achse (5) ausgerichteter Stift (26) eingesetzt ist, dem wenigstens eine C-förmige Ausnehmung (30) in der Wand des Gehäuses (4) zugeordnet ist.

5. Stockspitze nach Anspruch 4, **dadurch gekennzeichnet, dass** dem Stift (26) einander diametral gegenüberliegende C-förmige Öffnungen (30) in der Wand des Gehäuses (4) zugeordnet sind.

6. Stockspitze nach Anspruch 4 oder 5, **dadurch gekennzeichnet, dass** der Stift (26) mit seinen Enden durch Relativverdrehen von Gehäuse (4) und Träger (6) gegeneinander aus einer Raststellung, in der er in einem Ende (32, 38) der C-förmigen Ausnehmung (30) aufgenommen ist, in den Bereich des Steges (40) der C-förmigen Ausnehmung zum Relativverschieben von Gehäuse (4) und Träger (6) in Richtung der Achse (5) verbringbar ist.

7. Stockspitze nach einem der Ansprüche 4 bis 6, **dadurch gekennzeichnet, dass** zwei einander diametral gegenüberliegende, bezüglich der Achse (5) der Stockspitze (2) zentrisch symmetrische C-förmige Ausnehmungen (30) in der Wand des Gehäuses (4) vorgesehen sind.

8. Stockspitze nach einem der Ansprüche 1 bis 7, **dadurch gekennzeichnet, dass** am Träger (6) eine Anordnung zum Festlegen eines Skitellers (20) vorgesehen ist.

9. Stockspitze nach einem der Ansprüche 1 bis 8, **dadurch gekennzeichnet, dass** an der Wand des Gehäuses (4) außen eine Vorrichtung (40) zum Festlegen eines Skitellers vorgesehen ist.

10. Stockspitze nach einem der Ansprüche 4 bis 9, **dadurch gekennzeichnet, dass** der Übergang zwischen den Schenkeln (34, 36) der C-förmigen Öffnungen (30) in den Steg (40) der Öffnungen (30) eine kleinere lichte Weite aufweist als der Durchmesser der Enden des Stiftes (26), der in den Träger (4) für den Stift (8) aus hartem Werkstoff eingesetzt ist.

## Claims

1. A pole tip (2) for attaching to the lower end of poles, in particular poles for winter sports, comprising a support (6) for a tip (8) made of hard material, wherein provision is made in the support (6) for an accommodating opening (16) for the pole tube, and wherein provision is made for a sleeve-shaped housing (4), which surrounds the support (6) and which can be displaced relative to the support (6), **characterized in that** the housing (4) is stressed by means of a spring (14) towards its position, which is close to the end of the support (6), which supports the tip (8) made of hard material and **in that** the spring (14) is clamped between a shoulder (10) on the inner side of the sleeve-shaped housing (4) and a shoulder (12) on the outer side of the support (6).

2. The pole tip according to claim 1, **characterized in that** the spring (14) is a helical spring.

3. The pole tip according to claim 1 or 2, **characterized in that** a base (22) made of rubbery-elastic material is attached to the lower end (24) of the sleeve-shaped housing (4).

4. The pole tip according to one of claims 1 to 3, **characterized in that** a pin (26), which is oriented at right angles to the support (6) and to which at least one C-shaped recess (30) in the wall of the housing (4) is assigned, is inserted into the support (6).

5. The pole tip according to claim 4, **characterized in that** C-shaped openings (30) in the wall of the housing (4), which are located diametrically opposite to one another, are assigned to the pin (26) .

6. The pole tip according to claim 4 or 5, **characterized in that** the pin (26), with its end, can be moved from a latching position, in which it is accommodated in an end (32, 38) of the C-shaped recess (30), into the area of the bar (40) of the C-shaped recess by means of a relative rotation of housing (4) and support (6) against one another, for the relative displacement of housing (4) and support (6) in the direction of the axis (5).

7. The pole tip according to one of claims 4 to 6, **characterized in that** provision is made in the wall of the housing (4) for two C-shaped recesses (30), which are located diametrically opposite to one another and which are centrically symmetrical with reference to the axis (5) of the pole tip (2).

8. The pole tip according to one of claims 1 to 7, **characterized in that** provision is made on the support (6) for an arrangement for fixing a ski disk (20).

9. The pole tip according to one of claims 1 to 8, **characterized in that** provision is made on the outside of the wall of the housing (4) for a device (40) for fixing a ski disk.

10. The pole tip according to one of claims 4 to 9, **characterized in that** the transition between the journals (34, 36) of the C-shaped openings (30) into the bar (40) of the openings (30) encompasses a smaller inner width than the diameter of the ends of the pin (26), which is inserted into the support (4) for the pin (8) made of hard material.

## Revendications

1. Pointe de bâton (2) à fixer sur l'extrémité inférieure de bâtons, notamment de bâtons pour les sports d'hiver, avec un support (6) pour une pointe (8) en matériau dur, dans le support (6) étant prévu un orifice de logement (16) pour le tube du bâton et un boîtier (4) en forme de douille, entourant le support (6) qui est déplaçable par rapport au support (6) étant prévu, **caractérisée en ce que** dans sa position proche de l'extrémité du boîtier (6) portant la pointe (8) en matériau dur, le boîtier (4) est contraint par un ressort (14) et **en ce que** le ressort (14) est serré entre un épaulement (10) sur la face intérieure du boîtier (4) en forme de douille et un épaulement (12) sur la face extérieure du support (6).

2. Pointe de bâton selon la revendication 1, **caractérisée en ce que** le ressort (14) est un ressort cylindrique.

3. Pointe de bâton selon la revendication 1 ou 2, **caractérisée en ce que** sur l'extrémité inférieure (24) du boîtier (4) en forme de douille est placé un pied (22) en matériau caoutchouteux élastique.

4. Pointe de bâton selon l'une quelconque des revendications 1 à 3, **caractérisée en ce que** dans le support (6) est insérée une tige (26) orientée à la transversale de son axe, à laquelle est associée au moins un évidement en forme de C (30) dans la paroi du boîtier (4).

5. Pointe de bâton selon la revendication 4, **caractérisée en ce qu'**à la tige (26) sont associés des orifices en forme de C (30) réciproquement diamétralement opposés dans la paroi du boîtier (4) .

6. Pointe de bâton selon la revendication 4 ou 5, **caractérisée en ce qu'**avec ses extrémités, par rotation relative du boîtier (4) et du support (6) l'un contre l'autre, la tige (26) est susceptible d'être amenée d'une position d'enclenchement, dans laquelle elle est logée dans une extrémité (32, 38) de l'évidement en forme de C (30), dans la région du listel (40) de l'évidement en forme de C pour le déplacement relatif du boîtier (4) et du support (6) en direction de l'axe (5).

7. Pointe de bâton selon l'une quelconque des revendications 4 à 6, **caractérisée en ce que** deux évidements en forme de C (30) réciproquement diamétralement opposés par rapport à l'axe (5) de la pointe du bâton (2) sont prévus dans la paroi du boîtier (4).

8. Pointe de bâton selon l'une quelconque des revendications 1 à 7, **caractérisée en ce que** sur le support (6) est prévu un agencement pour la fixation d'un disque de ski (20).

9. Pointe de bâton selon l'une quelconque des revendications 1 à 8, **caractérisée en ce que** sur la paroi du boîtier (4) est prévu à l'extérieur un dispositif (40) pour la fixation d'un disque de ski.

10. Pointe de bâton selon l'une quelconque des revendications 4 à 9, **caractérisée en ce que** le passage entre la branche (34, 36) des orifices en forme de C (30) dans le listel (40) des orifices (30) présente une largeur intérieure inférieure au diamètre des extrémités de la tige (26), qui est insérée dans le support (4) pour la tige (8) en matériau dur.
